# EUROPÄISCHE PATENTSCHRIFT

(11) **EP 1 241 399 B1**
(45) Veröffentlichungstag und Bekanntmachung des Hinweises auf die Patenterteilung: **28.05.2008**
(21) Anmeldenummer: 02003626.5
(22) Anmeldetag: 16.02.2002
(51) Int. Cl.: F21S 8/00, F21V 14/02, F21V 5/02, F21W 131/406

(54) **Optisches System für Stufenlinsenscheinwerfer**
Optical system for stepped lens projector
Système optique pour projecteur avec une lentille à échelons

(30) Priorität: 16.03.2001 DE 10113385
(43) Veröffentlichungstag der Anmeldung: 18.09.2002
(73) Patentinhaber: Auer Lighting GmbH, 37581 Bad Gandersheim (DE)
(72) Erfinder: Kittelmann, Rüdiger, 37574 Einbeck (DE); Wagener, Harry, 31061 Alfeld (DE)
(74) Vertreter: Blumbach - Zinngrebe

(56) Entgegenhaltungen:
- EP-A- 0 402 845
- EP-A1- 0 846 913
- US-A- 3 428 800
- US-A- 5 544 029
- US-A- 5 904 417

## Beschreibung

Die Erfindung betrifft ein optisches System für Stufenlinsenscheinwerfer mit einem ellipsoiden Reflektor, einer Lampe und mindestens einer Stufenlinse.

Die lichttechnisch relevanten Teile bei gewöhnlichen optischen Systemen für Stufenlinsenscheinwerfer sind Lampe, Stufenlinse (Fresnellinse) und sphärischer Hilfsreflektor. Dabei befindet sich die Lampenwendel im Wesentlichen unveränderlich im Kugelmittelpunkt des sphärischen Hilfsreflektors. Dadurch wird ein Teil des von der Lampe abgestrahlten Lichts in diese zurückreflektiert und die Lichtabstrahlung in den vorderen Halbraum unterstützt. Dieses nach vorn gerichtete Licht wird durch die Stufenlinse gebündelt. Der Grad der Lichtbündelung ist von dem Abstand zwischen der Stufenlinse und der Lampe abhängig. Befindet sich die Lampenwendel im Brennpunkt der Stufenlinse, so ergibt sich die engste Lichtbündelung. Dadurch wird ein quasiparalleler Strahlengang, auch Spot genannt, erhalten. Durch Verkürzung des Abstandes zwischen der Stufenlinse und der Lampe wird der Öffnungswinkel des austretenden Lichtbündels stetig vergrößert. Dadurch wird ein divergierender Strahlengang, auch Flood genannt, erhalten.

Nachteilig an solchen Scheinwerfern ist die schlechte Lichtausbeute insbesondere in der Spot-Stellung, da hier nur ein verhältnismäßig kleiner Raumwinkelbereich der Lampe durch die Stufenlinse erfasst wird. Außerdem wirkt sich nachteilig aus, dass das von dem sphärischen Reflektor reflektierte Licht zu einem großen Teil die Lampenwendel selbst trifft, dort absorbiert wird und die Lampenwendel zusätzlich aufheizt.

Aus dem US-Patent 5 904 417 ist ein Beleuchtungsapparat mit einem Ellipsoid-Reflektor und einer Stufenlinse bekannt, bei welchem die Stufenlinse in axialer Richtung verschiebbar ist. Auch die Lampe ist unabhängig von der Stellung der Stufenlinse axial verschiebbar.

Aufgabe der Erfindung ist es, ein optisches System für Stufenlinsenscheinwerfer mit einem verbesserten Lichtwirkungsgrad insbesondere in Spot-, aber auch in Floodstellung bei Erhaltung der Gleichmäßigkeit der Beleuchtungsstärke im Lichtfeld bereitzustellen.

Die Lösung der Aufgabe erfolgt durch ein optisches System für Stufenlinsenscheinwerfer mit einem ellipsoiden Reflektor, einer Lampe und mindestens einer Stufenlinse, wobei der Abstand zwischen Stufenlinse und Reflektor zu dem Abstand zwischen Lampe und Reflektor nach Maßgabe des einzustellenden Öffnungswinkels des aus dem Scheinwerfer austretenden Lichtbündels in einer definierten Abhängigkeit steht.

Mit dem erfindungsgemäßen optischen System wird ein deutlich verbesserter Lichtwirkungsgrad insbesondere in Spot-, aber auch in Floodstellung erreicht. Gleichzeitig wird die Gleichmäßigkeit der Beleuchtungsstärke im Lichtfeld erhalten.

Erfindungsgemäß ist ein ellipsoider Reflektor mit großer Apertur vorgesehen. Die Spot-Stellung wird dadurch eingestellt, dass sich die Lampenwendel im reflektorseitigen Brennpunkt des Ellipsoids befindet. Das von dem Reflektor reflektierte Licht wird nahezu vollständig im reflektorfernen Brennpunkt des El-lipsoids vereinigt. Die sich im reflektorseitigen Brennpunkt befindliche Lampenwendel wird reell im reflektorfernen Brennpunkt des Ellipsoids abgebildet. Das reflektierte Licht trifft im Wesentlichen nicht die Lampenwendel. Der Brennpunkt der Stufenlinse fällt mit dem Brennpunkt des Ellipsoids zusammen. Bei zweckmäßiger Wahl des Aperturwinkels von Reflektor und Stufenlinse wird das von dem Reflektor reflektierte Licht nahezu vollständig von der Stufenlinse erfasst und als enges Spot-Lichtbündel nach vorne abgestrahlt. Die Lichtausbeute ist damit erheblich größer als bei einem herkömmlichen Stufenlinsenscheinwerfer.

Der Öffnungswinkel des aus der Stufenlinse austretenden Lichtbündels kann nahezu beliebig vergrößert werden, indem die Lampenposition in Bezug zum Reflektor einerseits und der Abstand der Stufenlinse zum Reflektor andererseits in geeigneter Weise verändert wird. Damit die guten Eigenschaften herkömmlicher Stufenlinsenscheinwerfer in Bezug auf die Gleichmäßigkeit der Beleuchtungsstärke erhalten bleiben, müssen diese Abstandsveränderungen durch eine zweckmäßig gewählte Zwangskoppelung erfolgen.

Eine Ausführungsform der Erfindung besteht darin, dass der Ellipsoidreflektor aus einem metallischen oder transparenten Material besteht. Bevorzugt werden Glas und polymere Materialien verwendet. Zur Herstellung einer reflektierenden Oberfläche wird eine der beiden Oberflächen des Reflektors mit einem System dünner Schichten versehen. Dadurch werden vorteilhafterweise sichtbare Strahlungsanteile reflektiert und die unsichtbaren Anteile, insbesondere die Wärmestrahlung, durchgelassen.

Eine bevorzugte Ausführungsform der Erfindung ist ein optisches System für Stufenlinsenscheinwerfer, wobei die lichtreflektierende Oberfläche des Reflektors lichtstreuend strukturiert ist und keine, eine oder zwei Oberflächen der Stufenlinse lichtstreuend strukturiert sind. Durch die Aufbringung der Struktur wird die Gleichmäßigkeit der Beleuchtungsstärke im Lichtfeld verbessert. Durch die Aufbringung der Struktur wird die Gleichmäßigkeit der Beleuchtungsstärke im Lichtfeld verbessert.

Eine alternative bevorzugte Ausführungsform der Erfindung ist ein optisches System für Stufenlinsenscheinwerfer, wobei mindestens eine der Oberflächen der Stufenlinse lichtstreuend strukturiert ist und die lichtreflektierende Oberfläche des Reflektors nicht lichtstreuend strukturiert ist. Durch die Aufbringung der Struktur wird die Gleichmäßigkeit der Beleuchtungsstärke im Lichtfeld verbessert.

Erfindungsgemäß ist die Verwendung des optischen Systems in Scheinwerfern für Film, Bühne, Studio und Fotografie vorgesehen.

Die Erfindung wird anhand einer beispielhaften Zeichnung näher erläutert. Die Zeichnung besteht aus Fig. 1 und Fig. 2.

Fig. 1 zeigt das erfindungsgemäße optische System für Stufenlinsenscheinwerfer in Spot-Stellung. Das optische System enthält einen ellipsoiden Reflektor (1), eine Lampe (2) und eine Stufenlinse (3). Das aus dem Scheinwerfer austretende Lichtbündel (4) ist schematisch angedeutet. Die Abstände (a) zwischen Stufenlinse (3) und Reflektor (1) und (b) zwischen Lampe (2) und Reflektor (1) sind dargestellt. Die Spot-Stellung wird dadurch eingestellt, dass sich die Lampenwendel (2) im reflektorseitigen Brennpunkt (F1) des Ellipsoids (1) befindet. Das von dem Reflektor (1) reflektierte Licht wird nahezu vollständig im reflektorfernen Brennpunkt (F2) des Ellipsoids (1) vereinigt. Der Brennpunkt der Stufenlinse (F3) fällt mit dem Brennpunkt des Ellipsoids (F2) zusammen. Die sich im reflektorseitigen Brennpunkt (F1) befindliche Lampenwendel (2) wird reell im reflektorfernen Brennpunkt (F2) des Ellipsoids (1) abgebildet.

Fig. 2 zeigt das erfindungsgemäße optische System für Stufenlinsenscheinwerfer in Flood-Stellung. Der Aufbau entspricht dem in Fig. 1 erläuterten Aufbau eines optischen Systems. Der Öffnungswinkel des aus der Stufenlinse (3) austretenden Lichtbündels (4) kann nahezu beliebig vergrößert werden, indem der Abstand (b) zwischen der Lampe (2) und dem Reflektor (1) und der Abstand (a) zwischen der Stufenlinse (3) und dem Reflektor (1) verändert werden. Damit die Gleichmäßigkeit der Beleuchtungsstärke erhalten bleibt, erfolgen die Abstandsveränderungen durch eine zweckmäßig gewählte Zwangskoppelung (in Fig. 1 und Fig. 2 nicht dargestellt). Die Lampe (2) liegt außerhalb des reflektorseitigen Brennpunktes (F1). Der Brennpunkt der Stufenlinse (F3) fällt mit dem reflektorfernen Brennpunkt des Ellipsoids (F2) nicht zusammen.

## Patentansprüche

1. Optisches System für Stufenlinsenscheinwerfer mit einem ellipsoiden Reflektor (1), einer Lampe (2) und mindestens einer Stufenlinse (3), **dadurch gekennzeichnet, dass** der Abstand (a) zwischen Stufenlinse (3) und Reflektor (1) zu dem Abstand (b) zwischen Lampe (2) und Reflektor (1) nach Maßgabe des einzustellenden Öffnungswinkels des aus dem Scheinwerfer austretenden Lichtbündels (4) mittels einer Zwangskoppelung in einer definierten Abhängigkeit steht, wobei sich dabei in einer Spot-Stellung durch die Zwangskopplung die Lampenwendel (2) im reflektorseitigen Brennpunkt (F1) des Ellipsoids (1) befindet, so daß das von dem Reflektor (1) reflektierte Licht im reflektorfernen Brennpunkt (F2) des Ellipsoids (1) vereinigt wird und der Brennpunkt der Stufenlinse (F3) mit dem Brennpunkt des Ellipsoids (F2) zusammenfällt, wobei die sich im reflektorseitigen Brennpunkt (F1) befindliche Lampenwendel (2) reell im reflektorfernen Brennpunkt (F2) des Ellipsoids (1) abgebildet wird,
und wobei in einer Flood-Stellung durch die Zwangskopplung die Lampe (2) außerhalb des reflektorseitigen Brennpunktes (F1) liegt und der Brennpunkt der Stufenlinse (F3) mit dem reflektorfernen Brennpunkt des Ellipsoids (F2) nicht zusammenfällt.

2. Optisches System für Stufenlinsenscheinwerfer nach Anspruch 1, wobei der Abstand (b) dadurch eingestellt wird, dass die Lampe (2) zum Scheitelpunkt des Reflektors (1) hin oder vom Scheitelpunkt des Reflektors (1) weg bewegt wird.

3. Optisches System für Stufenlinsenscheinwerfer nach Anspruch 1 oder 2, wobei der Reflektor (1) aus einem metallischen oder transparenten Material besteht.

4. Optisches System für Stufenlinsenscheinwerfer nach mindestens einem der Ansprüche 1 bis 3, wobei mindestens eine der beiden Oberflächen des Reflektors (1) mit einem System dünner Schichten versehen ist.

5. Optisches System für Stufenlinsenscheinwerfer nach mindestens einem der Ansprüche 1 bis 4, wobei die lichtreflektierende Oberfläche des Reflektors (1) lichtstreuend strukturiert ist und keine, eine oder zwei Oberflächen der Stufenlinse (3) lichtstreuend strukturiert sind.

6. Optisches System für Stufenlinsenscheinwerfer nach mindestens einem der Ansprüche 1 bis 4, wobei mindestens eine der Oberflächen der Stufenlinse (3) lichtstreuend strukturiert ist und die lichtreflektierende Oberfläche des Reflektors (1) nicht lichtstreuend strukturiert ist.

7. Verwendung des optischen Systems nach mindestens einem der Ansprüche 1 bis 6 in Scheinwerfern für Film, Bühne, Studio und Fotografie.

## Claims

1. Optical system for stepped lens spotlights with an ellipsoidal reflector (1), a lamp (2) and at least one stepped lens (3), **characterised in that** by means of a forced coupling the distance (a) between the stepped lens (3) and reflector (1) is dependent in a defined manner on the distance (b) between the lamp (2) and reflector (1) according to the opening angle which is to be set of the light bundle (4) exiting the spotlight, wherein in a spot position the forced coupling causes the lamp filament (2) to be located in the reflector-side focal point (F1) of the ellipsoid (1) so that the light reflected from the reflector (1) comes together in the focal point (F2) of the ellipsoid (1) remote from the reflector, and the focal point of the stepped lens (F3) coincides with the focal point of the ellipsoid (F2), wherein the lamp filament (2) located in the reflector-side focal point (F1) is actually imaged in the focal point (F2) of the ellipsoid (1) remote from the reflector, and wherein in a flood position the forced coupling causes the lamp (2) to lie outside the reflector-side focal point (F1) and the focal point of the stepped lens (F3) does not coincide with the focal point of the ellipsoid (F2) remote from the reflector.

2. Optical system for stepped lens spotlights as claimed in claim 1. wherein the distance (b) is set by moving the lamp (2) towards the vertex of the reflector (1) or away from the vertex of the reflector (1).

3. Optical system for stepped lens spotlights as claimed in claim 1 or 2, wherein the reflector (1) consists of a metal or transparent material.

4. Optical system for stepped lens spotlights as claimed in at least one of claims 1 to 3, wherein at least one of the two surfaces of the reflector (1) is provided with a system of thin layers.

5. Optical system for stepped lens spotlights as claimed in at least one of claims 1 to 4, wherein the light-reflecting surface of the reflector (1) is structured in a light-scattering manner and none, one or two surfaces of the stepped lenses (3) are structured in a light-scattering manner.

6. Optical system for stepped lens spotlights as claimed in at least one of claims 1 to 4, wherein at least one of the surfaces of the stepped lens (3) is structured in a light-scattering manner and the light-reflecting surface of the reflector (1) is not structured in a light-scattering manner.

7. Use of an optical system as claimed in at least one of claims 1 to 6 in spotlights for film, stage, studio and photography.

## Revendications

1. Système optique pour projecteur à lentilles de Fresnel comprenant un réflecteur (1) ellipsoïdal, une lampe (2) et au moins une lentille de Fresnel (3), **caractérisé en ce que** la distance (a) entre la lentille de Fresnel (3) et le réflecteur (1) est dans une dépendance définie par rapport à la distance (b) entre la lampe (2) et le réflecteur (1) en fonction de l'angle d'ouverture à régler du faisceau de lumière (4) sortant du projecteur au moyen d'un accouplement forcé, le filament de lampe (2) se trouvant au foyer (F1) côté réflecteur de l'ellipsoïde (1) dans une position de "spot" du fait de l'accouplement forcé, de sorte que la lumière réfléchie par le réflecteur (1) est regroupée au foyer (F2) éloigné du réflecteur de l'ellipsoïde (1) et le foyer de la lentille de Fresnel (F3) coïncide avec le foyer de l'ellipsoïde (F2), le filament de lampe (2) se trouvant au foyer (F1) côté réflecteur étant reproduit réellement au foyer (F2) éloigné du réflecteur de l'ellipsoïde (1), et la lampe (2) étant située du fait de l'accouplement forcé dans une position "flood" à l'extérieur du foyer (F1) côté réflecteur et le foyer de la lentille de Fresnel (F3) ne coïncidant pas avec le foyer éloigné du réflecteur de l'ellipsoïde (F2).

2. Système optique pour projecteur à lentille de Fresnel selon la revendication 1, la distance (b) étant réglée par le fait que la lampe (2) est déplacée en direction du sommet du réflecteur (1) ou à partir du sommet du réflecteur (1).

3. Système optique pour projecteur à lentilles de Fresnel selon la revendication 1 ou 2, le réflecteur (1) étant à base d'un matériau métallique ou transparent.

4. Système optique pour projecteur à lentilles de Fresnel selon au moins l'une des revendications 1 à 3, au moins l'une des deux surfaces du réflecteur (1) étant dotée d'un système de couches minces.

5. Système optique pour projecteur à lentilles de Fresnel selon au moins l'une des revendications 1 à 4, la surface réfléchissant de la lumière du réflecteur (1) étant structurée avec dispersion de lumière et aucune, une ou deux surfaces de la lentille de Fresnel (3) étant structurée(s) avec une dispersion de lumière.

6. Système optique pour projecteur à lentilles de Fresnel selon l'une des revendications 1 à 4, au moins l'une des surfaces de la lentille de Fresnel (3) étant structurée avec une dispersion de lumière et la surface réfléchissant la lumière du réflecteur (1) n'étant pas structurée avec une dispersion de lumière.

7. Utilisation du système optique selon au moins l'une des revendications 1 à 6 dans des projecteurs pour film, scène, studio et photographie.
